# EUROPÄISCHE PATENTSCHRIFT

(11) **EP 2 407 261 B1**
(45) Veröffentlichungstag und Bekanntmachung des Hinweises auf die Patenterteilung: **20.04.2016**
(21) Anmeldenummer: 10169765.4
(22) Anmeldetag: 16.07.2010
(51) Int. Cl.: B22D 41/08, B22D 41/14, B22D 41/50, G01V 8/20

(54) **Verfahren zur automatischen Lageerkennung eines Ausgusses eines metallurgischen Gefäßes**
Method for automatic positioning a spout of a metallurgical container
Procédé de mesure de reconnaissance de palier automatique d'une busette de coulée d'un récipient métallurgique

(43) Veröffentlichungstag der Anmeldung: 18.01.2012
(73) Patentinhaber: Primetals Technologies Austria GmbH, 4031 Linz (AT)
(72) Erfinder: Ebner, Helmut, 4331, Naarn i.M. (AT); Huegel, Manfred, 4050, Traun (AT)
(74) Vertreter: Metals@Linz

(56) Entgegenhaltungen:
- EP-A2- 0 978 735
- EP-A2- 1 391 752
- WO-A1-01/38900
- WO-A1-2009/141184
- DE-A1- 19 606 524
- DE-A1- 19 830 265
- JP-A- 3 071 959
- US-A- 5 281 809

## Beschreibung

### Gebiet der Technik

Die vorliegende Erfindung betrifft ein Verfahren zur automatischen Lageerkennung eines Ausgusses eines metallurgischen Gefäßes, insbesondere eines Konverters, einer Pfanne oder eines Gießverteilers, mittels eines Messgeräts mit einem berührungslos arbeitenden Messgitter oder einem berührungslos arbeitenden Messvorhang.

### Stand der Technik

Einem Fachmann auf dem Gebiet des Gießereiwesens bzw. der Metallurgie sind unterschiedliche Lösungen zur Lagererkennung einer Ausgusses eines metallurgischen Gefäßes bekannt:

Nach einer Lösung werden dafür optische Stereokameras verwendet, wobei über die Lage einer Messlatte, die auf dem Ausguss platziert bzw. mit diesem verbunden ist, die Lage des Ausgusses bestimmt wird. Diese Lösung setzt voraus,
- dass die Messlatte auf dem Ausguss exakt platziert wurde, sodass von der Lage der Messlatte auf die Lage des Ausgusses rückgeschlossen werden kann,
- dass auf dem Ausguss ausreichend Platz vorhanden ist, um die Messlatte zu platzieren,
- dass die Messlatte während des Betriebs sauber gehalten werden kann, und
- dass bei der Lagebestimmung freie Sicht auf die Messlatte gegeben ist.

Die WO 2009/141184 A1 zeigt die Verwendung einer Messplatte und einer Stereokamera zur Bestimmung eines Ausgusses in einem metallurgischen Gefäß.

Nach einer anderen Lösung wird der Ausguss von Laserstrahlen 3-dimensional abgetastet und daraus die Lage des Ausgusses bestimmt. Diese Lösung ist ungünstig,
- da der Abtastvorgang im Allgemeinen sehr lange dauert,
- da erfahrungsgemäß Laserstrahlen in Umgebungen mit hohem Staubanteil in der Atmosphäre sehr störanfällig sind,
- da die bei der Abtastung anfallende Menge an Messdaten groß ist, und
- da die Auswertung der 3D Messdaten aufwändig ist.

Aus der WO 01/38900 A1 und der DE 198 30 265 A1 ist die Verwendung eines Laserscanners zur Bestimmung eines Ausgusses in einem metallurgischen Gefäß.

Lichtgitter mit senkrecht aufeinander stehenden Messstrahlen sowie Lichtvorhänge mit nur einer Reihe von Messstrahlen zur Detektion von Objekten sind aus US 5 281 809 A, EP 0 978 735 A2 und EP 1 391 752 A2 bekannt. Dabei werden die Lichtgitter bzw. Lichtvorhänge als Sicherheitssysteme verwendet, die beim Eintritt eines Objekts z.B. eine Maschine ausschalten. Wie die Lichtgitter bzw. -vorhänge zur Lagebestimmung verwendet werden können, geht aus diesen Schriften nicht hervor.

Aus der DE 196 06 524 A1 ist ein Messgerät mit einem berührungslos arbeitenden Messgitter zur Bestimmung des Muskelvolumens an einem Bein oder Arm bekannt, wobei das Messgitter durch zwei Reihen von Messstrahlen gebildet wird, und eine erste Reihe in einer ersten Querrichtung und eine zweite Reihe in einer zweiten Querrichtung des Messgeräts angeordnet sind; und jedem Messstrahl eine Messstrahl-Erzeugungs-Detektionseinrichtung zur Erzeugung und Detektion des Messstrahls zugeordnet ist, die mit einem verfahrbaren Außenrahmen des Messgeräts verbunden ist. Wie mit dem Messgerät eine automatische Lageerkennung eines Ausgusses eines metallurgischen Gefäßes durchgeführt werden kann, geht aus der Schrift nicht hervor.

Die Aufgabe der Erfindung ist es, die Nachteile des Stands der Technik zu überwinden und ein Verfahren zur automatischen Lageerkennung eines Ausgusses eines metallurgischen Gefäßes darzustellen, mit dem die Lage des Ausgusses
- rasch, d.h. innerhalb einen kurzen Zeit für die Messung und Auswertung,
- mit möglichst einfachen Mitteln,
- ohne eine aufwändige Auswertung, und
- mit hoher Genauigkeit
bestimmt werden kann.

### Zusammenfassung der Erfindung

Diese Aufgabe wird durch das eingangs genannte Verfahren mit folgenden Verfahrensschritten gelöst:
a) Positionieren des Messgeräts senkrecht unterhalb des Ausgusses, sodass der Ausguss weder das Messgerät berührt noch das Messgitter schneidet;
b) Verfahren des Messgeräts senkrecht nach oben in eine erste Position;
c) Berührungsloses Detektieren der IST-Lage des Ausgusses durch das Auswerten von Messdaten für das örtlich diskretisierte Messgitter des Messgeräts, wobei die Messdaten zumindest mehrere x-Messwerte, die einer ersten Querrichtung des Messgitters zugeordnet sind, und mehrere y-Messwerte, die einer zweiten Querrichtung des Messgitters zugeordnet sind, umfassen und ein Messwert genau einem Messstrahl des Messgitters zugeordnet ist, sodass mittels der x-Messwerte die IST-Lage des Ausgusses bei der ersten Position in einer ersten Querrichtung des Ausgusses, und mittels der y-Messwerte die IST-Lage des Ausgusses bei der ersten Position in einer zweiten Querrichtung des Ausgusses, die orthogonal zur ersten Querrichtung des Ausgusses steht, aufgelöst wird.

Zuerst wird das Messgerät unterhalb des Ausgusses des metallurgischen Gefäßes positioniert, wobei der Ausguss beispielsweise durch einen Schieber- oder einen Stopfenverschluss geschlossen bzw. geöffnet werden kann, sodass der Ausguss weder das Messgerät berührt noch das Messgitter im Inneren des Messgeräts durchdringt (Schritt a). Anschließend wird das Messgerät senkrecht nach oben in eine erste Position verfahren (Schritt b), vorzugsweise zumindest bis der Ausguss das Messgitter des Messgeräts zum ersten Mal durchdringt. Anschließend wird die IST-Lage des Ausgusses mittels des Messgitters berührungslos detektiert, wobei das Messgitter durch zumindest zwei, orthogonal aufeinander stehende, Reihen von Messstrahlen gebildet wird. Bei der Detektion der IST-Lage des Ausgusses werden Messdaten ausgewertet, wobei die Messdaten zumindest mehrere x-Messwerte und mehrere y-Messwerte umfassen, die x-Messwerte einer ersten Querrichtung des Messgitters und die y-Messwerte einer zweiten Querrichtung des Messgitters zugeordnet sind. Da jeder Messwert genau mit einem Messstrahl des Messgitters korrespondiert, kann mittels der x-Messwerte auf die IST-Lage des Ausgusses bei der ersten Position in einer ersten Querrichtung des Ausgusses und mittels der y-Messwerte die IST-Lage des Ausgusses bei der ersten Position in einer zweiten Querrichtung des Ausgusses rückgeschlossen werden, wobei die erste Querrichtung des Ausgusses orthogonal zur zweiten Querrichtung des Ausgusses steht.

Die oben genannte Aufgabe wird ebenfalls durch das eingangs genannte Verfahren mit folgenden Verfahrensschritten gelöst:
a) Positionieren des Messgeräts senkrecht unterhalb des Ausgusses, sodass der Ausguss weder das Messgerät berührt noch den Messvorhang schneidet;
b) Verfahren des Messgeräts senkrecht nach oben in eine erste Position;
c) Berührungslose Detektion einer ersten Komponente der IST-Lage des Ausgusses durch das Auswerten von Messdaten für den planaren, örtlich diskretisierten Messvorhang, wobei die Messdaten mehrere Messwerte umfassen, die einer ersten Querrichtung des Messvorhangs zugeordnet sind, und ein Messwert genau einem Messstrahl des Messvorhangs zugeordnet ist, sodass mittels der Messwerte die IST-Lage des Ausgusses bei der ersten Position in einer ersten Querrichtung des Ausgusses aufgelöst wird;
d) Verschwenken des Messgeräts in einer Normalebene zur Längsachse des Ausgusses um einen Winkel α, vorzugsweise um 90°;
e) Berührungslose Detektion einer zweiten Komponente der IST-Lage des Ausgusses durch das Auswerten von Messdaten für den planaren, örtlich diskretisierten Messvorhang, wobei die Messdaten mehrere Messwerte umfassen, die der Querrichtung des Messvorhangs zugeordnet sind, und ein Messwert genau einem Messstrahl des Messvorhangs zugeordnet ist, sodass mittels der Messwerte die IST-Lage des Ausgusses bei der ersten Position in einer zweiten Querrichtung des Ausgusses aufgelöst wird.

Im Unterschied zur erstgenannten Lösung wird bei dieser Lösung nicht ein zweidimensionales Messgitter sondern lediglich ein eindimensionaler Messvorhang verwendet, sodass bei einer Detektion lediglich die Lage des Ausgusses in einer Querrichtung bestimmt werden kann. Nach der ersten Detektion (Schritt c) wird das Messgerät in einer Normalebene zur Längsachse des Ausgusses um einen Winkel α, vorzugsweise um 90°, geschwenkt (Schritt d) und anschließend die Detektion nochmals wiederholt (Schritt e), sodass die Lage des Ausgusses in der ersten und der zweiten Querrichtung des Ausgusses vollständig bestimmt ist.

Nach einer zweckmäßigen Ausführungsform werden folgende Verfahrensschritte durchgeführt:
i) Positionieren des Messgeräts im Wesentlichen senkrecht unterhalb des Ausgusses, sodass der Ausguss weder das Messgerät berührt noch den Messvorhang schneidet;
ii) Verfahren des Messgeräts im Wesentlichen senkrecht nach oben in eine erste Position;
iii) Berührungslose Detektion einer ersten Komponente der IST-Lage des Ausgusses durch das Auswerten von Messdaten für den planaren, örtlich diskretisierten Messvorhang, wobei die Messdaten mehrere Messwerte umfassen, die einer Querrichtung des Messvorhangs zugeordnet sind, und ein Messwert genau einem Messstrahl des Messvorhangs zugeordnet ist, sodass mittels der Messwerte die IST-Lage des Ausgusses bei der ersten Position in einer ersten Querrichtung des Ausgusses aufgelöst wird;
iv) Verfahren des Messgeräts im Wesentlichen senkrecht nach unten, sodass der Ausguss weder das Messgerät berührt noch den Messvorhang schneidet;
v) Verschwenken des Messgeräts in einer Normalebene zur Längsachse des Ausgusses um einen Winkel α, vorzugsweise um 90°;
vi) Verfahren des Messgeräts im Wesentlichen senkrecht nach oben in die erste Position;
vii) Berührungslose Detektion einer zweiten Komponente der IST-Lage des Ausgusses durch das Auswerten von Messdaten für den planaren, örtlich diskretisierten Messvorhang, wobei die Messdaten mehrere Messwerte umfassen, die der Querrichtung des Messvorhangs zugeordnet sind, und ein Messwert genau einem Messstrahl des Messvorhangs zugeordnet ist, sodass mittels der Messwerte die IST-Lage des Ausgusses bei der ersten Position in einer zweiten Querrichtung des Ausgusses aufgelöst wird.

Mittels der letztgenannten Ausführungsform ist das Verschwenken des Messgeräts besonders einfach möglich.

Nach einer vorteilhaften Ausführungsform verfährt das Messgerät nach dem Schritt c um einen Verfahrweg Δ in eine zweite Position senkrecht nach oben und anschließend wird wieder der Schritt c durchgeführt, wobei die Lage des Ausgusses an der zweiten Position detektiert wird. Führt man die Schritte nach dieser Ausführungsform mehrmals hintereinander aus, wird die Lage des Ausgusses diskret oder kontinuierlich über den Verfahrweg des Messgeräts detektiert.

Nach einer vorteilhaften Ausführungsform wird das Positionieren und Verfahren des Messgerätes von einem Mehrachsen-Roboter durchgeführt. Nach der erfolgten Detektion der Lage des Ausgusses, kann - gegebenenfalls nach einem Werkzeugwechsel - der Verschluss des Ausgusses des metallurgischen Gefäßes vom Mehrachsen-Roboter geöffnet oder geschlossen werden.

Nach einer weiteren vorteilhaften Ausführungsform, detektiert das Messgerät während des Verfahrens kontinuierlich die IST-Lage des Ausgusses.

Alternativ dazu wird das Messgerät vor Schritt c angehalten, sodass Schritt c im angehaltenen Zustand durchgeführt wird.

Nach einer weiteren vorteilhaften Ausführungsform, wird die in Schritt c detektierte IST-Lage des Ausgusses einer Regeleinrichtung zugeführt, diese errechnet eine Regelabweichung einer SOLL-Lage des Ausgusses (10) von der IST-Lage und ermittelt unter Zuhilfenahme eines Algorithmus eine Stellgröße, wodurch die IST-Lage des mit der Stellgröße beaufschlagten Multifunktions-Roboters näher an der SOLL-Lage positioniert wird. Mittels dieser Ausführungsform ist gewährleistet, dass das Messgerät den Konturen des Ausgusses folgt, sodass einerseits auch komplizierte Geometrien des Ausgusses detektierbar sind und andererseits eine Kollision des Ausgusses mit dem Messgerät zuverlässig vermieden wird.

Nach einer zweckmäßigen Ausführungsform ist der Messstrahl als ein ununterbrochener, beispielsweise gepulster, oder unterbrochener Lichtstrahl, insbesondere im Bereich des Infrarots, des sichtbaren Lichts oder des ultravioletten Lichts, ausgebildet.

Eine möglichst unmittelbare Umsetzung des erstgenannten Verfahrens ist möglich, wenn bei einem Messgerät mit einem berührungslos arbeitenden Messgitter zur automatischen Lageerkennung eines Ausgusses eines metallurgischen Gefäßes, insbesondere eines Konverters, einer Pfanne oder eines Gießverteilers
- das Messgerät mittels eines Halters von einem mehrachsigen Multifunktions-Roboter verfahrbar ausgebildet ist und ein örtlich diskretisiertes Messgitter aufweist;
- das Messgitter durch zwei Reihen von Messstrahlen gebildet wird, wobei eine erste Reihe in einer ersten Querrichtung und eine zweite Reihe in einer zweiten Querrichtung des Messgeräts angeordnet sind; und
- jedem Messstrahl eine Messstrahl-Erzeugungs-Detektionseinrichtung zur Erzeugung und Detektion des Messstrahls zugeordnet ist, die mit einem verfahrbaren Außenrahmen des Messgeräts verbunden ist.

Hierbei spielt es keine Rolle, ob die Messstrahlen der ersten und der zweiten Querrichtung des Messgitters in einer Ebene angeordnet sind, oder ob diese gegebenenfalls einen geringen Versatz aufweisen.

Eine möglichst unmittelbare Umsetzung des zweitgenannten Verfahrens ist möglich, wenn bei einem Messgerät mit einem berührungslos arbeitenden Messvorhang zur automatischen Lageerkennung eines Ausgusses eines metallurgischen Gefäßes, insbesondere eines Konverters, einer Pfanne oder eines Gießverteilers
- das Messgerät mittels eines Halters von einem mehrachsigen Multifunktions-Roboter verfahrbar ausgebildet ist und einen örtlich diskretisierten, planaren Messvorhang aufweist;
- der Messvorhang durch eine Reihe von Messstrahlen gebildet wird, wobei die Reihe in einer ersten Querrichtung des Messgeräts angeordnet ist; und
- jedem Messstrahl eine Messstrahl-Erzeugungs-Detektionseinrichtung zur Erzeugung und Detektion des Messstrahls zugeordnet ist, die mit einem verfahrbaren Außenrahmen des Messgeräts verbunden ist.

Nach einer einfachen Ausführungsform ist eine Messstrahl-Erzeugungs-Detektionseinrichtung als eine Einweg-Lichtschranke ausgebildet, wobei die Einweg-Lichtschranke einen Sender und einen gegenüberliegenden Empfänger umfasst.

Nach einer weiteren Ausführungsform ist eine Messstrahl-Erzeugungs-Detektionseinrichtung als eine Reflex-Lichtschranke ausgebildet, und umfasst die Reflex-Lichtschranke einen Sender-Empfänger und einen gegenüberliegenden Reflektor, wobei vorzugsweise ein Sender und ein Empfänger in einem gemeinsamen Gehäuse als Sender-Empfänger ausgebildet sind.

Wiederum nach einer weiteren Ausführungsform umfasst eine Messstrahl-Erzeugungs-Detektionseinrichtung eine Lichtquelle zur Erzeugung eines Lichtbands und eine gegenüberliegende Zeilenkamera.

Nach einer zweckmäßigen Ausführungsform ist der Sender als Infrarotdiode, Leuchtdiode oder als Laserdiode ausgebildet und der Empfänger als Phototransistor ausgebildet.

Bei einem Sender-Empfänger sind ein Sender und ein Empfänger in einem gemeinsamen Gehäuse ausgebildet. Natürlich ist es auch möglich, dass mehrere Sender und Empfänger in einem gemeinsamen Gehäuse untergebracht sind.

### Kurze Beschreibung der Zeichnungen

Weitere Vorteile und Merkmale der vorliegenden Erfindung ergeben sich aus der nachfolgenden Beschreibung nicht einschränkender Ausführungsbeispiele, wobei auf die folgenden Figuren Bezug genommen wird, die Folgendes zeigen:
Fig 1 (Fig 1A und 1B) eine Darstellung eines Messgerätes mit einem Messgitter in zwei Rissen,
Fig 2 (Fig 2A und 2B) eine Darstellung eines Messgerätes mit einem Messvorhang in zwei Rissen,
Fig 3 eine Darstellung der Verfahrensschritte bei der Detektion der Lage eines Ausgusses mittels eines Messgeräts mit einem Messgitter,
Fig 4 eine Darstellung eines Messgitters, das von einem Ausguss geschnitten wird, und
Fig 5 (Fig 5A und 5B) zwei Darstellungen eines Messvorhangs, das von einem Ausguss geschnitten wird.

### Beschreibung der Ausführungsformen

In den Figuren 1A und 1B ist ein Messgerät 1 mit einem berührungslos arbeitenden Messgitter 5 zur automatischen Lageerkennung eines Ausgusses eines metallurgischen Gefäßes dargestellt; Fig 1A zeigt einen Aufriss und Fig 1B zeigt einen Grundriss. Unter der Lage des Ausgusses versteht man eine zumindest zweidimensionale Ortsangabe des Ausgusses, beispielsweise die Angabe des Ortes an dem sich die Längsachse des Ausgusses befindet. Das Messgerät 1 ist mittels des Halters 4 von einem mehrachsigen Multifunktions-Roboter verfahrbar ausgebildet, sodass die Lage entlang der Längsachse des Ausgusses ermittelt werden kann. Hierzu weist das Messgerät 1 ein berührungslos arbeitendes Messgitter 5 auf, das die Lage des Ausgusses in zwei Querrichtungen diskret auflöst. Das Messgitter 5 selbst wird durch zwei Reihen von Messstrahlen 5 gebildet, wobei eine erste Reihe in einer ersten Querrichtung x und eine zweite Reihe in einer zweiten Querrichtungen y angeordnet sind. Zur automatischen Lageerkennung des Ausgusses ist jedem Messstrahl 5 eine Messstrahl-Erzeugung-Detektionseinrichtung zugeordnet. Im konkreten Fall sind die Messstrahl-Erzeugung-Detektionseinrichtungen als Reflex-Lichtschranken ausgebildet, wobei jede Messstrahl-Erzeugung-Detektionseinrichtung einen Sender-Empfänger 6 und einen gegenüberliegenden Reflektor 7 aufweist. Mittels des Messgitters 3 kann die Lage des Ausgusses bezüglich der ersten und der zweiten Querrichtung des Ausgusses aufgelöst werden.

In den Figuren 2A und 2B ist ein Messgerät 1 mit einem ebenfalls berührungslos arbeitenden Messvorhang 8 zur automatischen Lageerkennung eines Ausgusses eines metallurgischen Gefäßes dargestellt; Fig 2A zeigt einen Aufriss und Fig 2B zeigt einen Grundriss. Der Messvorhang 8 wird im Unterscheid zu den Fig 1A und 1B nur durch eine Reihe von Messstrahlen 5 gebildet, die in einer ersten Querrichtung x angeordnet sind. Mittels des Messvorhangs 8 kann bei einem Detektionsschritt die Lage des Ausgusses bezüglich einer ersten Querrichtung des Ausgusses aufgelöst werden.

In Fig 3 sind die Verfahrensschritte bei der automatischen Lageerkennung eines Ausgusses 10 eines als Pfanne 9 ausgebildeten metallurgischen Gefäßes mittels eines Messgeräts 1 mit einem berührungslos arbeitenden Messgitter dargestellt. Zuerst wird das Messgerät 1 im Wesentlichen senkrecht unterhalb des Ausgusses 10 positioniert, sodass der Ausguss 10 das Messgerät 1 weder berührt noch das Messgitter schneidet; konkret weist das positionierte Messgerät 1 einerseits einen vertikalen Abstand zum unteren Ende des Ansatzes 13 des Ausgusses 10 auf, andererseits fluchtet der Schnittpunkt der Diagonale des Messgitters in etwa mit der Längsachse 14 des Ansatzes 13 des Ausgusses 10. Beim Positionieren wird das Messgerät 1 mittels eines nicht dargestellten Multifunktions-Roboters entlang der Trajektorie 12a verfahren (Schritt a). Anschließend verfährt das Messgerät 1 im Wesentlichen entlang der Trajektorie 12b senkrecht nach oben Z zumindest bis der Ansatz 13 das Messgitter durchdringt (Schritt b).

Die Verfahrensschritte bei der berührungslosen Detektion der Lage des Ausgusses werden in Fig 4 näher dargestellt: Jeder Querrichtung x und y des Messgeräts 1 ist jeweils eine Reihe 15,16 von zwölf Messstrahl-Erzeugungs-Detektionseinrichtungen zugeordnet, wobei eine einzelne Messstrahl-Erzeugungs-Detektionseinrichtung als eine Reflex-Lichtschranke mit einem Sender-Empfänger 6 und einem zugeordneten Reflektor 7 ausgebildet ist. Jeder Sender-Empfänger 6 sendet einen als Lichtstrahl ausgebildeten Messstrahl 5 aus, der - falls der Messstrahl nicht unterbrochen wird - vom gegenüberliegenden Reflektor 7 reflektiert und somit vom Sender-Empfänger 6 wieder empfangen wird; in diesem ersten Fall ist dem Sender-Empfänger 6 ein digitaler Messwert "1" zugeordnet. Wird der Messstrahl 5 unterbrochen, fällt die empfangene Lichtmenge unter einem Schwellwert ab, sodass in diesem zweiten Fall dem Sender-Empfänger 6 ein digitaler Messwert "0" zugeordnet ist. Im konkreten Fall werden vier Messstrahlen 5, die den sechsten bis neunten Sender-Empfänger 6 aus der ersten Reihe 15 von Messstrahl-Erzeugungs-Detektionseinrichtung, sowie fünf Messstrahlen 5, die den fünften bis neunten Sender-Empfänger 6 aus der zweiten Reihe 16 von Messstrahl-Erzeugungs-Detektionseinrichtung zugeordnet sind, unterbrochen, sodass die x-Messwerte und die y-Messwerte jeweils als Vektoren ${Messwerte}_{x} = \left(\begin{matrix}1 & 1 & 1 & 1 & 1 & 0 & 0 & 0 & 0 & 1 & 1 & 1\end{matrix}\right)$ ${Messwerte}_{y} = \left(\begin{matrix}1 & 1 & 1 & 1 & 0 & 0 & 0 & 0 & 0 & 1 & 1 & 1\end{matrix}\right)$ angeschrieben werden können. Somit ist aber die Lage des Ausgusses 10 innerhalb des Messgitters 3 definiert, wobei die Lage des Ausgusses 10 in der ersten Querrichtung x innerhalb des fünften bis zehnten Messstrahls und in der zweiten Querrichtung y innerhalb des vierten bis zehnten Messstrahls angegeben werden kann. Da das Messgitter 3 so wie in Fig 4 äquidistant bzgl. der ersten und der zweiten Querrichtung x,y ausgebildet ist, ist die Lage des Ausgusses 10 bzgl. des Nullpunkts N des Messgitters 3 bekannt. Konkret beträgt der Abstand zwischen zwei benachbarten Messstrahlen 5, nachfolgend als Gitterkonstante G bezeichnet, G=20mm, sodass die Lage der Längsachse des Ausgusses 10 als Vektor $\left(\begin{matrix}x \\ y\end{matrix}\right) = G \left(\begin{matrix}\frac{5 + 10}{2} \\ \frac{4 + 10}{2}\end{matrix}\right) = 20 \left(\begin{matrix}7.5 \\ 7\end{matrix}\right) = \left(\begin{matrix}150 \\ 140\end{matrix}\right) mm$ angegeben werden kann. Da aber über die Stellung des Multifunktions-Roboters auch die Position und Ausrichtung des Halters 4 des Messgeräts bekannt ist, ist somit aber auch die Lage des Ausgusses 10 vollständig bestimmt.

Um die Lage des Ausgusses 10 bei mehreren Positionen zu bestimmen, wird das Messgerät 1 mit dem Messgitter nach Schritt c in eine andere Position, z.B. um einen Verfahrenweg Δ senkrecht nach oben, verfahren und anschließend der Schritt c wiederholt (vgl. Fig 3, wobei dies durch die Trajektorie 12b dargestellt wird). Hierbei spielt es keine Rolle, ob das Verfahren des Messgeräts 1 bei der Lagebestimmung (Schritt c) angehalten wird, oder ob die Lagebestimmung kontinuierlich während der Verfahrbewegung erfolgt.

Wird bei der Lagebestimmung eine signifikante Abweichung des Ausgusses 10 vom Zentrum des Messgitters 3 festgestellt, wird eine Regelabweichung einer SOLL-Lage von einer IST-Lage des Ausgusses 10 errechnet und eine nicht dargestellte Regeleinrichtung, die in den Regler des Multifunktions-Roboters integriert ist, ermittelt unter Zuhilfenahme eines Algorithmus eine Stellgröße, wodurch die IST-Lage des mit der Stellgröße beaufschlagten Multifunktions-Roboters näher an der SOLL-Lage positioniert wird.

Die Verfahrensschritte bei der berührungslosen Detektion der Lage des Ausgusses 10 mittels eines Messgeräts 1 mit einem Messvorhang 8 werden in den Fig 5A und 5B näher dargestellt: Einer Querrichtung x des Messgeräts 1 sind zwölf Messstrahl-Erzeugungs-Detektionseinrichtungen zugeordnet, wobei - so wie in Fig 4 - eine einzelne Messstrahl-Erzeugungs-Detektionseinrichtung als eine Reflex-Lichtschranke mit einem Sender-Empfänger 6 und einem zugeordneten Reflektor 7 ausgebildet ist. In Fig 5A werden bei der ersten Messung vier Messstrahlen 5, die vierten bis siebten Sender-Empfänger 6 von Messstrahl-Erzeugungs-Detektionseinrichtung, vom Ausguss 10 unterbrochen, sodass die Messwerte als ein Vektor $Messwerte = \left(\begin{matrix}1 & 1 & 1 & 0 & 0 & 0 & 0 & 1 & 1 & 1 & 1 & 1\end{matrix}\right)$ angeschrieben werden können. Somit ist aber eine erste Komponente der Lage des Ausgusses 10 innerhalb des Messvorhangs 8 definiert, wobei die Lage des Ausgusses 10 in der ersten Querrichtung x innerhalb des dritten bis achten Messstrahls angegeben werden kann.

Anschließend wird das Messgerät um 90° verschwenkt, wobei der verschwenkte Zustand in Fig 5B dargestellt ist.

Die Messung wird sodann wiederholt, wobei die Messwerte wiederum als ein Vektor $Messwerte = \left(\begin{matrix}1 & 1 & 1 & 1 & 0 & 0 & 0 & 0 & 0 & 1 & 1 & 1\end{matrix}\right)$ angeschrieben werden können. Somit ist aber auch eine zweite Komponente der Lage des Ausgusses 10 innerhalb des Messvorhangs 8 definiert, wobei die Lage des Ausgusses 10 in der zweiten Querrichtung x innerhalb des vierten bis zehnten Messstrahls angegeben werden kann.

Da der Messvorhang 8 in Fig 5A und 5B äquidistant bzgl. der ersten Querrichtung x ausgebildet ist, ist die Lage des Ausgusses 10 bzgl. des Nullpunkts N des Messvorhangs 8 bekannt. Konkret beträgt der Abstand zwischen zwei benachbarten Messstrahlen 5, nachfolgend wieder als Gitterkonstante G bezeichnet, G=20mm, sodass die Lage der Längsachse des Ausgusses 10 als Vektor $\left(\begin{matrix}x \\ y\end{matrix}\right) = G \left(\begin{matrix}\frac{3 + 8}{2} \\ \frac{4 + 10}{2}\end{matrix}\right) = 20 \left(\begin{matrix}5.5 \\ 7\end{matrix}\right) = \left(\begin{matrix}110 \\ 140\end{matrix}\right) mm$ angegeben werden kann. Da aber über die Stellung des Multifunktions-Roboters auch die Position und Ausrichtung des Halters 4 des Messgeräts bekannt ist, ist somit aber auch die Lage des Ausgusses 10 vollständig bestimmt.

**Liste der Bezugszeichen**

| | |
|---|---|
| 1 | Messgerät |
| 2 | Außenrahmen |
| 3 | Messgitter |
| 4 | Halter |
| 5 | Messstrahl |
| 6 | Sender-Empfänger |
| 7 | Reflektor |
| 8 | Messvorhang |
| 9 | Pfanne |
| 10 | Ausguss |
| 12a, 12b | Trajektorie Messgerät |
| 13 | Ansatz |
| 14 | Längsachse |
| 15 | erste Reihe |
| 16 | zweite Reihe |
| | |
| α | Winkel |
| x | erste Querrichtung des Messgeräts |
| y | zweite Querrichtung des Messgeräts |
| x | erste Querrichtung des Ausgusses |
| Y | zweite Querrichtung des Ausgusses |
| Z | Längsrichtung des Ausgusses |
| N | Nullpunkt |

## Patentansprüche

1. Verfahren zur automatischen Lageerkennung eines Ausgusses (10) eines metallurgischen Gefäßes, insbesondere eines Konverters, einer Pfanne (9) oder eines Gießverteilers, mittels eines Messgeräts (1) mit einem berührungslos arbeitenden Messgitter (3), aufweisend die folgenden Verfahrensschritte:
a) Positionieren (12a) des Messgeräts (1) senkrecht unterhalb des Ausgusses (10), sodass der Ausguss (10) weder das Messgerät (1) berührt noch das Messgitter (3) schneidet;
b) Verfahren (12b) des Messgeräts (1) im Wesentlichen senkrecht nach oben (Z) in eine erste Position;
c) Berührungsloses Detektieren der IST-Lage des Ausgusses (10) durch das Auswerten von Messdaten für das örtlich diskretisierte Messgitter (3) des Messgeräts (1), wobei die Messdaten zumindest mehrere x-Messwerte, die einer ersten Querrichtung (x) des Messgitters zugeordnet sind, und mehrere y-Messwerte, die einer zweiten Querrichtung (y) des Messgitters zugeordnet sind, umfassen und ein Messwert genau einem Messstrahl (5) des Messgitters (3) zugeordnet ist, sodass mittels der x-Messwerte die IST-Lage des Ausgusses (10) bei der ersten Position in einer ersten Querrichtung (X) des Ausgusses (10), und mittels der y-Messwerte die IST-Lage des Ausgusses (10) bei der ersten Position in einer zweiten Querrichtung (Y) des Ausgusses (10), die orthogonal zur ersten Querrichtung (X) des Ausgusses (10) steht, aufgelöst wird.

2. Verfahren zur automatischen Lageerkennung eines Ausgusses (10) eines metallurgischen Gefäßes, insbesondere eines Konverters, einer Pfanne (9) oder eines Gießverteilers, mittels eines Messgeräts (1) mit einem berührungslos arbeitenden Messvorhang (8), aufweisend die folgenden Verfahrensschritte:
a) Positionieren (12a) des Messgeräts (1) senkrecht unterhalb des Ausgusses (10), sodass der Ausguss (10) weder das Messgerät (1) berührt noch den Messvorhang (8) schneidet;
b) Verfahren (12b) des Messgeräts (1) senkrecht nach oben (Z) in eine erste Position;
c) Berührungslose Detektion einer ersten Komponente der IST-Lage des Ausgusses (10) durch das Auswerten von Messdaten für den planaren, örtlich diskretisierten Messvorhang (8), wobei die Messdaten mehrere Messwerte umfassen, die einer erste Querrichtung (x) des Messvorhangs (8) zugeordnet sind, und ein Messwert genau einem Messstrahl (5) des Messvorhangs (8) zugeordnet ist, sodass mittels der Messwerte die IST-Lage des Ausgusses (10) bei der ersten Position in einer ersten Querrichtung (X) des Ausgusses (10) aufgelöst wird;
d) Verschwenken des Messgeräts (1) in einer Normalebene zur Längsachse (Z) des Ausgusses (10) um einen Winkel (α), vorzugsweise um 90°;
e) Berührungslose Detektion einer zweiten Komponente der IST-Lage des Ausgusses (10) durch das Auswerten von Messdaten für den planaren, örtlich diskretisierten Messvorhang (8), wobei die Messdaten mehrere Messwerte umfassen, die der Querrichtung (x) des Messvorhangs (8) zugeordnet sind, und ein Messwert genau einem Messstrahl (5) des Messvorhangs (8) zugeordnet ist, sodass mittels der Messwerte die IST-Lage des Ausgusses (10) bei der ersten Position in einer zweiten Querrichtung (Y) des Ausgusses (10) aufgelöst wird.

3. Verfahren nach einem der Ansprüche 1 bis 2, **dadurch gekennzeichnet, dass** das Messgerät (1) nach dem Schritt c um einen Verfahrweg (Δ) in eine zweite Position senkrecht nach oben verfährt (Z) und anschließend wieder der Schritt c durchgeführt wird, wobei die Lage des Ausgusses (10) an der zweiten Position detektiert wird.

4. Verfahren nach einem der Ansprüche 1 bis 3, **dadurch gekennzeichnet, dass** das Positionieren und Verfahren des Messgeräts (1) von einem Mehrachsen-Roboter durchgeführt wird.

5. Verfahren nach einem der Ansprüche 1 bis 4, **dadurch gekennzeichnet, dass** das Messgeräts (1) während des Verfahrens kontinuierlich die IST-Lage des Ausgusses (10) detektiert.

6. Verfahren nach einem der Ansprüche 1 bis 4, **dadurch gekennzeichnet, dass** das Messgerät (10) vor Schritt c angehalten wird.

7. Verfahren nach einem der Ansprüche 1 bis 6, **dadurch gekennzeichnet, dass** der Messstrahl (5) als ein ununterbrochener oder unterbrochener Lichtstrahl, insbesondere im Bereich des Infrarots, des sichtbaren Lichts oder des ultravioletten Lichts, ausgebildet ist.

## Claims

1. Method for automatically detecting the position of a spout (10) of a metallurgical container, in particular a converter, a pan (9) or a tundish, by means of a measuring device (1) with a contactlessly operating measuring grid (3), having the following method steps of:
a) positioning (12a) the measuring device (1) vertically beneath the spout (10), with the result that the spout (10) neither touches the measuring device (1) nor intersects the measuring grid (3);
b) moving (12b) the measuring device (1) substantially vertically upwards (Z) into a first position;
c) contactlessly detecting the actual position of the spout (10) by evaluating measurement data for the locally discretized measuring grid (3) of the measuring device (1), the measurement data comprising at least a plurality of x measured values, which are assigned to a first transverse direction (x) of the measuring grid, and a plurality of y measured values, which are assigned to a second transverse direction (y) of the measuring grid, and one measured value being assigned to precisely one measuring beam (5) of the measuring grid (3), with the result that the actual position of the spout (10) in the first position in a first transverse direction (X) of the spout (10) is resolved using the x measured values, and the actual position of the spout (10) in the first position in a second transverse direction (Y) of the spout (10), which is orthogonal to the first transverse direction (X) of the spout (10), is resolved using the y measured values.

2. Method for automatically detecting the position of a spout (10) of a metallurgical container, in particular a converter, a pan (9) or a tundish, by means of a measuring device (1) with a contactlessly operating measuring curtain (8), having the following method steps of:
a) positioning (12a) the measuring device (1) vertically beneath the spout (10), with the result that the spout (10) neither touches the measuring device (1) nor intersects the measuring curtain (8);
b) moving (12b) the measuring device (1) vertically upwards (Z) into a first position;
c) contactlessly detecting a first component of the actual position of the spout (10) by evaluating measurement data for the planar, locally discretized measuring curtain (8), the measurement data comprising a plurality of measured values, which are assigned to a first transverse direction (x) of the measuring curtain (8), and one measured value being assigned to precisely one measuring beam (5) of the measuring curtain (8), with the result that the actual position of the spout (10) in the first position in a first transverse direction (X) of the spout (10) is resolved using the measured values;
d) pivoting the measuring device (1) in a normal plane with respect to the longitudinal axis (Z) of the spout (10) through an angle (α), preferably 90°;
e) contactlessly detecting a second component of the actual position of the spout (10) by evaluating measurement data for the planar, locally discretized measuring curtain (8), the measurement data comprising a plurality of measured values, which are assigned to the transverse direction (x) of the measuring curtain (8), and one measured value being assigned to precisely one measuring beam (5) of the measuring curtain (8), with the result that the actual position of the spout (10) in the first position in a second transverse direction (Y) of the spout (10) is resolved using the measured values.

3. Method according to either of Claims 1 and 2, **characterized in that** the measuring device (1) is moved vertically upwards (Z) by a movement distance (Δ) into a second position after step c, and step c is then carried out again, the position of the spout (10) at the second position being detected.

4. Method according to one of Claims 1 to 3, **characterized in that** the measuring device (1) is positioned and moved by a multi-axis robot.

5. Method according to one of Claims 1 to 4, **characterized in that** the measuring device (1) continuously detects the actual position of the spout (10) during movement.

6. Method according to one of Claims 1 to 4, **characterized in that** the measuring device (10) is stopped before step c.

7. Method according to one of Claims 1 to 6, **characterized in that** the measuring beam (5) is in the form of an uninterrupted or interrupted light beam, in particular in the range of infrared, visible light or ultraviolet light.

## Revendications

1. Procédé destiné à la reconnaissance de position automatique d'une busette de coulée (10) d'un récipient métallurgique, en particulier d'un convertisseur, d'une poche de coulée (9) ou d'un répartiteur de coulée, au moyen d'un appareil de mesure (1) avec une grille de mesure (3) fonctionnant sans contact, présentant les étapes de procédé suivantes :
a) positionnement (12a) de l'appareil de mesure (1) verticalement en dessous de la busette de coulée (10), de sorte que la busette de coulée (10) ne touche pas l'appareil de mesure (1) et ne coupe pas la grille de mesure (3) ;
b) déplacement (12b) de l'appareil de mesure (1) pour l'essentiel verticalement vers le haut (Z) dans une première position ;
c) détection sans contact de la position réelle de la busette de coulée (10) par le biais de l'évaluation de données de mesure pour la grille de mesure (3) de l'appareil de mesure (1) rendue discrète localement, les données de mesure comprenant au moins plusieurs valeurs de mesure de x qui sont associées à une première direction transversale (x) de la grille de mesure, et plusieurs valeurs de mesure de y qui sont associées à une deuxième direction transversale (y) de la grille de mesure et une valeur de mesure étant associée précisément à un rayon de mesure (5) de la grille de mesure (3), de sorte que, au moyen des valeurs de mesure de x la position réelle de la busette de coulée (10) dans une première position dans une première direction transversale (X) de la busette de coulée (10) et au moyen des valeurs de mesure de y la position réelle de la busette de coulée dans la première position dans une deuxième direction transversale (Y) de la busette de coulée (10), qui est orthogonale à la première direction transversale (X) de la busette de coulée (10), est décomposée.

2. Procédé destiné à la reconnaissance de position automatique d'une busette de coulée (10) d'un récipient métallurgique, en particulier d'un convertisseur, d'une poche de coulée (9) ou d'un répartiteur de coulée, au moyen d'un appareil de mesure (1) avec un rideau de mesure (8) fonctionnant sans contact, présentant les étapes de procédé suivantes :
a) positionnement (12a) de l'appareil de mesure (1) verticalement en dessous de la busette de coulée (10), de sorte que la busette de coulée (10) ne touche pas l'appareil de mesure (1) et ne coupe pas le rideau de mesure (8) ;
b) déplacement (12b) de l'appareil de mesure (1) verticalement vers le haut (Z) dans une première position ;
c) détection sans contact d'une première composante de la position réelle de la busette de coulée (10) par le biais de l'évaluation de données de mesure pour le rideau de mesure (8) planaire rendu discret localement, les données de mesure comprenant plusieurs valeurs de mesure qui sont associées à une première direction transversale (x) du rideau de mesure (8) et une valeur de mesure étant associée précisément à un rayon de mesure (5) du rideau de mesure (8), de sorte que, au moyen des valeurs de mesure la position réelle de la busette de coulée (10) dans la première position dans une première direction transversale (X) de la busette de coulée (10) est décomposée ;
d) pivotement de l'appareil de mesure (1) dans un plan normal par rapport à l'axe longitudinal (Z) de la busette de coulée (10) selon un angle (α), de préférence de 90° ;
e) détection sans contact d'une deuxième composante de la position réelle de la busette de coulée (10) par le biais de l'évaluation de données de mesure pour le rideau de mesure (8) planaire rendu discret localement, les données de mesure comprenant plusieurs valeurs de mesure qui sont associées à une première direction transversale (x) du rideau de mesure (8) et une valeur de mesure étant associée précisément à un rayon de mesure (5) du rideau de mesure (8), de sorte que, au moyen des valeurs de mesure la position réelle de la busette de coulée (10) dans la première position dans une deuxième direction transversale (Y) de la busette de coulée (10) est décomposée.

3. Procédé selon l'une des revendications 1 à 2, **caractérisé en ce qu'**après l'étape c, l'appareil de mesure (1) est déplacé (Z) d'une course de déplacement (Δ) dans une deuxième position verticalement vers le haut et par la suite l'étape c est de nouveau réalisée, la position de la busette de coulée (10) étant détectée au niveau de la deuxième position.

4. Procédé selon l'une des revendications 1 à 3, **caractérisé en ce que** le positionnement et le déplacement de l'appareil de mesure (1) sont réalisés par un robot à plusieurs axes.

5. Procédé selon l'une des revendications 1 à 4, **caractérisé en ce que** l'appareil de mesure (1) détecte la position réelle de la busette de coulée (10) en continu pendant le procédé.

6. Procédé selon l'une des revendications 1 à 4, **caractérisé en ce que** l'appareil de mesure (10) est arrêté avant l'étape c.

7. Procédé selon l'une des revendications 1 à 6, **caractérisé en ce que** le rayon de mesure (5) est configuré en tant que rayon de lumière ininterrompu ou interrompu, en particulier dans le domaine de l'infrarouge, de la lumière visible ou de la lumière ultraviolette.
